# EUROPÄISCHE PATENTANMELDUNG

(11) **EP 1 325 696 A1**
(43) Veröffentlichungstag der Anmeldung: **09.07.2003**
(21) Anmeldenummer: 02405003.1
(22) Anmeldetag: 07.01.2002
(51) Int. Cl.: A47C 23/06

(54) **Bettgestell mit einem Lattenrost für ein Bett**

(71) Anmelder: Matra AG, 4112 Flüh (CH)
(72) Erfinder: Weiss, Martin, 79541 Lörrach (DE)
(74) Vertreter: BOVARD AG - Patentanwälte

(57) **Zusammenfassung**

Ein Bettgestell mit einem Lattenrost für ein Bett weist zwei über Querstreben miteinander verbundene, im wesentlichen in Längsrichtung des Bettes verlaufende Längsträger (1) auf. An den Längsträgern (1) sind Haltemittel (4) anbringbar, in welchen die Federleistenenden (11) der den Lattenrost bildenden Federleisten (12) gehalten sind. Die Haltemittel (4) weisen jeweils einen Haltebügel (5) mit Klinkmitteln (6) zum Einklinken in entsprechenden in Längsrichtung verlaufenden Einklinknuten des entsprechenden Längsträgers auf. Am Haltebügel (5) ist ein erster Arm (8) und ein zweiter Arm (9) angebracht. Der erste Arm (8) ist am Endbereich mit mindestens einer Tasche (10) für die Aufnahme eines der beiden Federleistenendes (11) der Federleiste (12) ausgestattet, während am Endbereich des zweiten Arms (9) Abstützmittel (13) für die Federleiste (12) vorgesehen sind. Durch diese Anordnung wird ein einfaches Befestigen der Haltemittel an den Längsträgern erreicht.

## Beschreibung

Die vorliegende Erfindung bezieht sich auf ein Bettgestell mit einem Lattenrost für ein Bett, welches zwei über Querstreben miteinander verbundene, im wesentlichen in Längsrichtung des Bettes verlaufende mindestens einteilige Längsträger und an den Längsträgern anbringbare Haltemittel zur Halterung der jeweiligen Enden der den Lattenrost bildenden Federleisten umfasst.

Derartige Bettgestelle sind bekannt. Diese weisen insbesondere Haltemittel zur Halterung der Federleisten auf, die über Befestigungsmittel an den Längsträgern befestigt werden, beispielsweise durch Schrauben, was zur Folge hat, dass für die Verschraubungen in die Haltemittel und die Längsträger Löcher gebohrt werden müssen. Zur Bohrung dieser Löcher sind Maschinen erforderlich, mit welchen die Löcher an der exakten Position gebohrt werden können. Ferner sind zum Verschrauben Montageleute oder Montagemittel erforderlich. Der Zeitaufwand zur Montage derartiger Bettgestelle ist sehr gross, zusätzlich ist der Aufwand an Maschinen zur Vorbereitung der Montage ebenfalls gross, somit ergibt sich, dass die Herstellung dieser Bettgestelle relativ teuer ist.

Eine Aufgabe der vorliegenden Erfindung besteht darin, ein Bettgestell zu schaffen, bei welchem der Montageaufwand der Haltemittel für die Federleisten an den Längsträgern massiv reduziert werden kann und welche Haltemittel die Federleisten in optimaler Weise abstützen.

Erfindungsgemäss erfolgt die Lösung dieser Aufgabe dadurch, dass die Haltemittel jeweils einen Haltebügel mit Klinkmitteln zum Einklinken in entsprechenden in Längsrichtung verlaufenden Einklinknuten des entsprechenden Längsträgers aufweisen, dass am Haltebügel ein erster Arm und ein zweiter Arm angebracht sind, und der erste Arm im auf den Längsträger aufgesetzten Zustand sich quer zum Längsträger gegen die Aussenseite des Bettgestells und der zweite Arm sich quer zum Längsträger gegen die Innenseite des Bettgestells erstreckt, und dass am Endbereich des ersten Armes mindestens eine Tasche für die Aufnahme eines der beiden Federleistenendes der Federleiste angebracht ist, und am Endbereich des zweiten Arms Abstützmittel für die Federleiste angeordnet sind.

Diese Haltemittel lassen sich in einfachster Weise auf die Längsträger des Bettgestells einklinken, ohne dass zusätzliche Werkzeuge erforderlich wären. Durch die Einleitung der Abstützkräfte über die beiden Arme auf den Längsträger entsteht praktisch kein Kippmoment am Längsträger.

In vorteilhafter Weise bestehen die Haltebügel aus einem elastischen Material, und bei welchem die Klinkmittel als Nocken ausgebildet sind, welche jeweils am Ende des Haltebügels angebracht und gegeneinander gerichtet sind. Dadurch können die Haltemittel mit einem Handgriff in die Längsträger eingeklinkt werden.

Zur Erreichung einer optimalen federnden Abstützung der Federleiste und zur Erreichung eines optimalen Liegekomforts auf dem Bett sind der erste und der zweite Arm des Haltemittels als Blattfederelemente ausgebildet, wobei die Federkonstante des zweiten Arms etwa halb so gross ist wie die Federkonstante des ersten Armes.

Um zu erreichen, dass die Abstützmittel am Endbereich des zweiten Armes immer in Kontakt sind mit den Federleisten, sind diese aus einem weiteren Blattfederelement gebildet.

Zur Reduzierung der Anzahl Haltemittel ist es vorteilhaft, dass am Endbereich des ersten Armes zwei nebeneinander und voneinander beabstandete Taschen für die Aufnahme jeweils eines Federleistenendes einer Federleiste angebracht sind.

Eine weitere vorteilhafte Ausgestaltung der Erfindung besteht darin, dass innenseitig am Haltebügel unterhalb des zweiten Armes ein Aufnahmeteil mit einer Auflagefläche für eine parallel zu den Federleisten verlaufende Stützleiste angebracht ist, mit welcher die darüber liegenden Federleisten im wesentlichen in deren mittleren Bereich zwischen den Längsträgern zusätzlich abstützbar sind. Derartige Stützleisten sind insbesondere im Gesässbereich einer auf dem Bett liegenden Person vorteilhaft, weil dadurch eine zu starke Durchfederung der in diesem Bereich angeordneten Federleisten vermieden wird, wodurch der Liegekomfort verbessert wird.

Die Durchfederung dieser Federleisten kann in vorteilhafter Weise dadurch beeinflusst werden, dass zwischen die Auflagefläche des Aufnahmeteils und die Stützleiste ein Abstandhalter einsetzbar ist.

Eine weitere Aufgabe der Erfindung besteht darin, die Längsträger so zu gestalten, dass diese einfach herstellbar und auch in einfacher Weise zu einem Bettgestell montierbar sind.

Erfindungsgemäss erfolgt die Lösung dieser Aufgabe dadurch, dass die Längsträger aus Aluminiumprofilen gebildet sind, an welchen an der gegen die Innenseite des Bettgestells gerichteten Seite mindestens eine erste Längsnut angebracht ist, in welchen die stirnseitigen Enden der Querstreben befestigbar sind, und an welchen an der Unterseite mindestens eine zweite Längsnut zur Befestigung von Beinen angebracht ist.

In vorteilhafter Weise sind die Längsträger aus zwei übereinander angeordneten Längsprofilen gebildet, wovon die unten liegenden Längsprofile jeweils aus einem Stück gebildet sind, an welchen jeweils die erste und die zweite Längsnut angebracht sind, und bei welchen die oben liegenden Längsprofile in Längenabschnitte unterteilt sind, die jeweils über weitere Querstreben miteinander verbunden sind und entsprechend verstellbare Teile bilden. Zum Anbringen der weiteren Querstreben ist an den Längenabschnitten der oben liegenden Längsprofile eine dritte Längsnut angebracht, an welchen die stirnseitigen Enden der weiteren Querstreben befestigbar sind. Dadurch lässt sich in einfacher Weise eine optimale Verbindung zwischen Längsprofilen und Querstreben erreichen.

Eine weitere vorteilhafte Ausgestaltung der Erfindung besteht darin, dass die unten liegenden Längsprofile und die oben liegenden Längsprofile jeweils eine Längswand umfassen, welche im wesentlichen senkrecht zur durch den Lattenrost gebildeten Fläche stehen und welche im aufeinander liegenden Zustand der unten liegenden Längsprofile und der oben liegenden Längsprofile einander gegenüberliegend und voneinander beabstandet angeordnet sind, so dass zwischen den entsprechenden Längswänden ein Zwischenraum entsteht, und dass die die verstellbaren Teile verbindenden Gelenkmittel in diesem Zwischenraum unterbringbar sind. Dadurch wird erreicht, dass die Gelenkmittel nicht über die Aussenkontur der unten liegenden Längsprofile und der oben liegenden Längsprofile vorstehen, was sich insbesondere auf die Ästhetik dieses Bettgestells auswirkt. Ferner wird dadurch ein Einklemmen der Bettwäsche verhindert. Zusätzlich wird zudem ein Schutz vor Verletzungen der das Bettgestell verstellenden Personen erreicht.

In vorteilhafter Weise umfassen die unten liegenden Längsprofile und die oben liegenden Längsprofile jeweils eine bezüglich der Längswand geneigte Längswand, welche im aufeinander liegenden Zustand der unten liegenden Längsprofile und der oben liegenden Längsprofile im wesentlichen aneinander liegend sind. Diese geneigten Längswände ermöglichen eine optimale Positionierung beim Absenken der oben liegenden Längsprofile auf die unten liegenden Längsprofile.

Eine einfache Ausgestaltung dieser Längsprofile wird hinsichtlich einer optimalen Positionierung insbesondere dadurch erreicht, dass die Längswand und die geneigte Längswand des unten liegenden Längsprofils eine vorspringende Längsrippe des unten liegenden Längsprofils begrenzen, und dass die Längswand und die geneigte Längswand des oben liegenden Längsprofils eine Längsrille des oben liegenden Längsprofils begrenzen. Die vorspringende Längsrippe des unten liegenden Längsprofils greift dann in die Längsrille des oben liegenden Längsprofils ein.

Um beim Absenken der verstellbaren Teile auf die unten liegenden Längsprofile eine optimale Führung zu erhalten, werden in vorteilhafter Weise in den Bereich der Längswand und der dazu geneigten Längswand der unten liegenden Längsprofile und der oben liegenden Längsprofile Führungsklammern eingesetzt, die vorzugsweise aus Kunststoff gebildet sind. Neben dem Erhalt einer optimalen Führung wirken diese Führungsklammern beim Aufeinandertreffen der Aluminiumprofile auch Lärm dämmend.

Eine Ausführungsform der Erfindung wird nachfolgend an Hand der beiliegenden Zeichnung beispielhaft näher erläutert.

### Es zeigt

Fig. 1 im Schnitt dargestellte Längsträger mit aufgesetzten Haltemitteln und eingelegter Federleiste;
Fig. 2 in räumlicher Darstellung ein Haltemittel, aufgesetzt auf einem Längsträger, mit zwei Taschen für die Aufnahme von zwei Federleistenenden.
Fig. 3 ein Haltemittel mit einem Aufnahmeteil für eine Stützleiste;
Fig. 4 das Haltemittel gemäss Fig. 3, bei welchem in den Aufnahmeteil ein Abstandhalter zum Anheben der Stützleiste eingesetzt ist;
Fig. 5 in schematischer Darstellung einen Längsträger des Bettgestells mit die verstellbaren Teile bildenden oben liegenden Längsprofilen;
Fig. 6 eine Schnittdarstellung des unten liegenden Längsprofils und des oben liegenden Längsprofils mit eingesetzter Führungsklammer; und
Fig. 7 eine Schnittdarstellung des unten liegenden Längsprofils und des oben liegenden Längsprofils mit eingesetztem Gelenkmittel.

Fig. 1 zeigt im Schnitt die beiden Längsträger 1 eines Bettgestells, welche jeweils aus einem unten liegenden Längsprofil 2 und einem oben liegenden Längsprofil 3 zusammengesetzt sind, wie später im Detail noch beschrieben wird. Auf diese oben liegenden Längsprofile 3 werden Haltemittel 4 aufgesetzt. Diese Haltemittel 4 umfassen einen Haltebügel 5, welcher mit Klinkmitteln 6 ausgestattet ist. Mit diesen Klinkmitteln 6 können die Haltemittel 4 in Einklinknuten 7 eingeklinkt werden, welche in Längsrichtung des oben liegenden Längsprofils 3 angebracht sind, wie später noch im Detail beschrieben wird.

Am Haltebügel 5 der Haltemittel 4 ist ein erster Arm 8 und ein zweiter Arm 9 angebracht. Der erste Arm 8 und der zweite Arm 9 erstrecken sich im auf den Längsträger 1 aufgesetzten Zustand quer zum Längsträger 1. Der erste Arm 8 ist gegen die Aussenseite des Bettgestells gerichtet, während der zweite Arm 9 sich gegen die Innenseite des Bettgestells erstreckt. Am äusseren Endbereich des ersten Arms 8 sind Taschen 10 angebracht, welche jeweils für die Aufnahme eines Federleistenendes 11 der Federleiste 12 ausgebildet sind. Am Endbereich des zweiten Arms 9 sind Abstützmittel 13 angeordnet, welche die Federleiste 12 abstützen. Diese Abstützmittel 13 umfassen ein Blattfederelement 14, welches immer in Kontakt ist mit der Federleiste 12.

Dadurch, dass die Haltemittel 4 einen ersten Arm 8 und einen zweiten Arm 9 aufweist, die beidseits des jeweiligen Längsträgers 1 die Abstützkräfte der Federleiste 12 aufnehmen, ist das Kippmoment, das über den Haltebügel 5 und die Klinkmittel 6 auf den Längsträger 1 zu übertragen ist, relativ gering. Dadurch können die Klinkmittel 6 entsprechend klein dimensioniert werden.

Zur federnden Abstützung der Federleiste 12 sind der erste Arm 8 und der zweite Arm 9 der Haltemittel 4 quasi als Blattfederelemente ausgebildet. Diese Blattfederelemente ermöglichen ein vertikales Durchfedern beim Belasten der Federleisten 12, während diese Blattfederelemente in horizontaler Richtung praktisch steif sind und ein Bewegen der Federleisten in Längsrichtung der Längsträger praktisch vermieden wird. Eine optimale federnde Abstützung der Federleiste 12 durch die Haltemittel 4 wird erreicht, wenn die Federkonstante des zweiten Arms 9 etwa halb so gross ist wie die Federkonstante des ersten Arms 8.

Aus Fig. 2, in welchem ein Haltemittel 4 räumlich dargestellt ist, ist ersichtlich, dass die Klinkmittel 6 als Nocken 15 und 16 ausgebildet sind, die jeweils am Ende des Haltebügels 5 angebracht sind und gegeneinander gerichtet sind. Der Haltebügel 5 umschliesst den in dieser Fig. 2 schematisch dargestellten Längsträger 1 um einen bestimmten Teil, so dass die Nocken 15 und 16 in die einander gegenüberliegenden Einklinknuten 7 eingreifen können, die seitlich am Längsträger 1 angebracht sind und sich über die ganze Länge des Längsträgers 1 erstrecken.

Zum Aufsetzen des Haltemittels 4 auf den Längsträger 1 kann beispielsweise der Nocken 16 in die entsprechende Einklinknut 7 eingesetzt werden, durch eine Kippbewegung des Haltemittels 4 und demzufolge des Haltebügels 5 in Uhrzeigerrichtung in Fig. 2 schnappt dann der Nocken 15 in die entsprechende Einklinknut 7 des Längsträgers 1 ein. Hierbei wird der Haltebügel 5 elastisch aufgeweitet. Um das Einschnappen des Nockens 15 in die entsprechende Einklinknut 7 zu erleichtern, kann die gegen innen gerichtete Fläche 17 des Nockens 15 angeschrägt sein. Somit können über die gesamte Länge des Längsträgers 1 mit Abstand voneinander die Haltemittel 4 in einfacher Weise angebracht werden. Um ein ungewolltes Verrutschen der Haltemittel 4 entlang der Längsträger 1 zu vermeiden, kann zwischen den Haltebügel 5 und die Oberfläche des Längsträgers 1 beispielsweise eine Gummileiste 46 eingelegt werden.

Im in Fig. 2 dargestellten Ausführungsbeispiel des Haltemittels 4 ist am ersten Arm 8 ein Element angebracht, das zwei Taschen 10 umfasst, so dass mit einem Haltemittel 4 zwei nebeneinander liegende Federleisten 12 gehalten werden können. Zur besseren Übersicht sind die Federleisten 12 nicht vollständig gezeichnet.

Damit beide Federleisten 12 auch durch die Abstützmittel 13, die am zweiten Arm 9 befestigt sind, abgestützt werden können, umfassen diese Abstützmittel 13 einen Querträger 18, an dessen Enden jeweils ein Blattfederelement 14 angebracht ist, wodurch beide Federleisten 12 abgestützt werden.

In den Fig. 3 und 4 ist jeweils einer der beiden Längsträger 1 eines Bettgestells im Schnitt dargestellt, auf welchen, wie vorgängig beschrieben worden ist, Haltemittel 4 aufgesetzt sind, durch welche die Federleisten 12 federnd abgestützt und gehalten werden. Die Elemente, in welchen die Taschen 10 für die Aufnahme der Federleistenenden 11 der Federleisten 12 untergebracht sind, weisen aussenseitig eine angeformte Erhöhung 19 auf, durch welche in bekannter Weise die auf die Federleisten 12 aufgelegte Matratze seitlich gehalten ist.

Beim in Fig. 3 und Fig. 4 dargestellten Haltemittel 4 ist innenseitig am Haltebügel 5 unterhalb des zweiten Arms 9 ein Aufnahmeteil 20 mit einer Auflagefläche 21 angebracht. In diesen Aufnahmeteil 20 kann eine Stützleiste 22 eingelegt werden. Diese Stützleiste 22 wird auf der anderen Seite durch entsprechend ausgestattete Haltemittel gehalten. Diese Stützleiste 22 weist eine Wellenform auf, von welcher ein Wellenberg 23 unter den mittleren Längenbereich der Federleisten 12 zu liegen kommt. Mit derartigen Stützleisten 22 kann vermieden werden, dass die Federleisten 12 zu stark durchgebogen werden, derartige Stützleisten 22 werden insbesondere in dem Bereich eines Bettes angewendet, in welchem von einer darauf liegenden Person eine grosse Belastung entsteht, insbesondere im Gesässbereich. Wenn durch ein Haltemittel 4 zwei Federleisten 12 gehalten werden, wie dies in Fig. 2 dargestellt ist, ist diese Stützleiste 22 mittig zwischen den beiden Federleisten 12 angeordnet, im Bereich des Wellenberges 23 kann dann ein breiteres Abstützelement 47 angebracht werden, welches zudem eine dämpfende Wirkung hat, durch welches beide Federleisten 12 abgestützt werden können.

Wie aus Fig. 4 ersichtlich ist, kann zwischen die Auflagefläche 21 des Aufnahmeteils 20 und die Stützleiste 22 ein Abstandhalter 24 eingesetzt werden. Dieser Abstandhalter 24 bewirkt, dass der Wellenberg 23 näher an die unbelasteten Federleisten 12 herangeführt wird, die Durchfederung der Federleisten wird dann in diesem Bereich stärker reduziert. Selbstverständlich sind diese Stützleisten 22 ebenfalls federnd. Derartige Abstandhalter 24 werden insbesondere bei Betten für schwergewichtige Personen eingesetzt.

In Fig. 5 ist schematisch der Aufbau eines Bettgestells dargestellt, wobei aus Übersichtlichkeitsgründen nur die eine Seite dieses Bettgestells gezeigt wird. Auch hier sind die Längsträger 1 aus zwei übereinander angeordneten Längsprofilen gebildet, wobei die unten liegenden Längsprofile 2 jeweils aus einem Stück gebildet sind, während die oben liegenden Längsprofile 3 in Längenabschnitte unterteilt sind. Die unten liegenden Längsprofile 2 sind über Querstreben 25 miteinander verbunden. Die oben liegenden Längsprofile 3 sind jeweils über weitere Querstreben 26 miteinander verbunden und bilden somit die verstellbaren Teile. Die verstellbaren Teile bestehen bei diesem Ausführungsbeispiel aus einem Kopfteil 27, einem Rückenauflageteil 28, einem Oberschenkelauflageteil 29 und einem Unterschenkelauflageteil 30. Der Rückenauflageteil 28 ist hierbei in bekannter Weise mit einem am unten liegenden Längsprofil 2 befestigten Mittelteil 31 über Gelenkmittel 32 schwenkbar verbunden. Am Rückenauflageteil 28 ist der Kopfteil 27 ebenfalls über Gelenkmittel 32 schwenkbar befestigt. Der Oberschenkelauflageteil 29 ist mit dem Mittelteil 31 und der Unterschenkelauflageteil 30 ist mit dem Oberschenkelauflageteil 29 jeweils ebenfalls über Gelenkmittel 32 schwenkbar verbunden. Die Betätigung dieser Verstellmöglichkeiten kann in bekannter Weise über Antriebe erfolgen, sie kann auch von Hand vorgenommen werden, wobei hierbei die Gelenkmittel 32 mit Arretierelementen ausgestattet werden.

Auf den diese verstellbaren Teile bildenden oben liegenden Längsprofilen 3 können, wie vorgängig beschrieben worden ist, die Haltemittel 4 aufgesetzt werden, welche die Federleisten aufnehmen und wodurch ein Lattenrost gebildet wird, auf den die Matratze aufgelegt werden kann.

In den Fig. 6 und 7 sind im Schnitt das unten liegende Längsprofil 2 und das oben liegende Längsprofil 3 dargestellt, im jeweils aufeinander liegenden Zustand. Das unten liegende Längsprofil 2 wie auch das oben liegende Längsprofil 3 bestehen aus Aluminium und können im Strangpressverfahren hergestellt werden und müssen für den vorliegenden Anwendungsbereich lediglich durch Ablängen auf die gewünschte Länge gebracht werden. Am unten liegenden Längsprofil 2 ist an der gegen die Innenseite des Bettgestells gerichteten Seite eine erste Längsnut 33 angebracht. In dieser Längsnut 33 können Befestigungselemente eingesetzt werden, beispielsweise durch Verschrauben oder Verspannen, welche mit einem gegen innen gerichteten Zapfen versehen sind, auf welchen die Querstreben 25 (Fig. 5) aufgesetzt und beispielsweise verleimt werden können. An der Unterseite des unten liegenden Längsprofils 2 ist eine zweite Längsnut 34 vorgesehen, in welche beispielsweise Gleitsteine eingesetzt werden können, an welchen die Beine befestigbar sind. Dadurch lassen sich die Beine in die gewünschte Position schieben, es ist auch ohne weiteres möglich, Beine unterschiedlichen Aussehens in dieser zweiten Längsnut 34 zu befestigen.

Das unten liegende Längsprofil 2 umfasst ferner eine Längswand 35, welche im wesentlichen senkrecht zur durch den Lattenrost gebildeten Fläche steht. An diese Längswand 35 angrenzend ist eine geneigte Längswand 36 vorgesehen, welche zusammen mit der Längswand 35 eine vorspringende Längsrippe 37 bildet.

Das oben liegende Längsprofil 3 weist an der gegen die Innenseite des Bettgestells gerichteten Seite eine dritte Längsnut 37 auf, in welcher die weiteren Querstreben 26 (Fig. 5) angebracht werden können, entsprechend der Querstreben in der ersten Längsnut 33. Dieses oben liegende Längsprofil 3 ist ebenfalls mit einer Längswand 38 ausgestattet, die ebenfalls im wesentlichen senkrecht zu der durch den Lattenrost gebildeten Fläche steht. Im aufeinander liegenden Zustand der beiden Längsprofile 2 und 3 sind diese beiden Längswände 35 und 38 einander gegenüberliegend angeordnet und voneinander beabstandet, so dass zwischen den beiden Längswänden 35 und 38 ein Zwischenraum 39 entsteht. Das oben liegende Längsprofil 3 ist ebenfalls mit einer geneigten Längswand 40 ausgestattet, welche zusammen mit der Längswand 38 eine Längsrille 41 bildet. Die beiden geneigten Längswände 35 und 40 der beiden Längsprofile sind beim in den Fig. 6 und 7 dargestellten Zustand der Längsprofile 2 und 3 im wesentlichen aneinander anliegend.

Wie aus Fig. 6 ersichtlich ist, können in das oben liegende Längsprofil 3 beabstandet voneinander Führungsklammern 43 eingesetzt werden, wobei hierzu entsprechende im oben liegenden Längsprofil 3 Rillen vorgesehen sein können. Diese Führungsklammern 43 verlaufen einerseits längs der geneigten Längswand 40 und weisen andererseits eine geneigte Fläche 44 auf, so dass beim Auflegen des oben liegenden Längsprofils 3 auf das unten liegende Längsprofil 2 ein Führungstrichter für die Längsrippe 42 des unten liegenden Längsprofils 2 gebildet wird. Neben der Funktion der Führung beim Aufeinanderlegen der Längsprofile 2 und 3 haben diese Führungsklammern 43 auch eine Schall dämmende Wirkung.

Wie aus Fig. 7 ersichtlich ist, können in den durch die beiden Längswände 35 und 38 der beiden Längsprofile 2 und 3 gebildeten Zwischenraum 39 die Gelenkmittel 32, die als Stellmittel wirken können, untergebracht werden, die zur Verstellung der verstellbaren Teile dienen, wie dies vorgängig beschrieben worden ist. Diese Gelenkmittel 32 können jeweils mit den Längswänden 35 bzw. 38 verschraubt werden, wozu beispielsweise selbstbohrende Schrauben verwendet werden können. Durch diese Anordnung sind die Gelenkmittel 32 im abgesenkten Zustand der verstellbaren Teile nicht sichtbar.

Ebenfalls aus den Fig. 6 und 7 sind die Einklinknuten 7 ersichtlich, die am oben liegenden Längsprofil 3 angebracht sind, und in welche, wie vorgängig beschrieben worden ist, die Nocken der Haltemittel einklinkbar sind. Ferner sind am oben liegenden Längsprofil 3 weitere Nuten 45 vorgesehen, in welche Gummileisten eingelegt werden können, die verhindern, dass die auf dieses Längsprofil aufgesetzten Haltemittel verschoben werden können. Zusätzlich gewährleisten diese Gummiprofile, dass die Haltemittel spielfrei auf diesem Längsprofil 3 sitzen.

Falls ein Bettgestell gewünscht wird, das keine verstellbaren Teile aufweist, kann als Längsträger jeweils ein Profil verwendet werden, das im wesentlichen die Umfangskonturen der in Fig. 6 und 7 aufeinander liegenden Profile 2 und 3 aufweist.

Selbstverständlich können die vorgängig beschriebenen Längsträger bzw. unten liegenden Längsprofile und oben liegenden Längsprofile auch verwendet werden für anders gestaltete Haltemittel, als diese vorgängig beschrieben worden sind. Insbesondere sind auch andere Befestigungsarten möglich.

Mit dieser Erfindung wird ein Bettgestell erhalten, das in sehr einfacher Weise montierbar ist, und welches in ästhetischer Hinsicht eine optimale Wirkung hat.

## Patentansprüche

1. Bettgestell mit einem Lattenrost für ein Bett, welches zwei über Querstreben (25) miteinander verbundene, im wesentlichen in Längsrichtung des Bettes verlaufende mindestens einteilige Längsträger (1) und an den Längsträgern (1) anbringbare Haltemittel (4) zur Halterung der jeweiligen Enden (11) der den Lattenrost bildenden Federleisten (12) umfassen, **dadurch gekennzeichnet, dass** die Haltemittel (4) jeweils einen Haltebügel (5) mit Klinkmitteln (6) zum Einklinken in entsprechenden in Längsrichtung verlaufenden Einklinknuten (7) des entsprechenden Längsträgers (1) aufweisen, dass am Haltebügel (5) ein erster Arm (8) und ein zweiter Arm (9) angebracht sind, und der erste Arm (8) im auf den Längsträger (1) aufgesetzten Zustand sich quer zum Längsträger (1) gegen die Aussenseite des Bettgestells und der zweite Arm (9) sich quer zum Längsträger gegen die Innenseite des Bettgestells erstreckt, und dass am Endbereich des ersten Arms (8) mindestens eine Tasche (10) für die Aufnahme eines der beiden Federleistenendes (11) der Federleiste (12) angebracht ist, und am Endbereich des zweiten Arms (9) Abstützmittel (13) für die Federleiste (12) angeordnet sind.

2. Bettgestell nach Anspruch 1, **dadurch gekennzeichnet, dass** der Haltebügel (5) aus einem elastischen Material besteht, und dass die Klinkmittel (6) als Nocken (15, 16) ausgebildet sind, welche jeweils am Ende des Haltebügels (5) angebracht sind und gegeneinander gerichtet sind.

3. Bettgestell nach Anspruch 1 oder 2, **dadurch gekennzeichnet, dass** der erste Arm (8) und der zweite Arm (9) als Blattfederelemente ausgebildet sind, und die Federkonstante des zweiten Arms (9) etwa halb so gross ist wie die Federkonstante des ersten Arms (8).

4. Bettgestell nach einem der Ansprüche 1 bis 3, **dadurch gekennzeichnet, dass** die Abstützmittel (13) am Endbereich des zweiten Arms (9) jeweils aus einem weiteren Blattfederelement (14) gebildet sind.

5. Bettgestell nach einem der Ansprüche 1 bis 4, **dadurch gekennzeichnet, dass** am Endbereich des ersten Arms (8) zwei nebeneinander und voneinander beabstandete Taschen (10) für die Aufnahme jeweils eines Federleistenendes (11) angebracht sind.

6. Bettgestell nach einem der Ansprüche 1 bis 5, **dadurch gekennzeichnet, dass** innenseitig am Haltebügel (5) unterhalb des zweiten Arms (9) ein Aufnahmeteil (20) mit einer Auflagefläche (21) für eine parallel zu den Federleisten (12) verlaufende Stützleiste (22) angebracht ist, mit welcher die darüber liegenden Federleisten (12) im wesentlichen in deren mittleren Bereich zwischen den Längsträgern (1) zusätzlich abstützbar sind.

7. Bettgestell nach Anspruch 6, **dadurch gekennzeichnet, dass** zwischen die Auflagefläche (21) des Aufnahmeteils (20) und die Stützleiste (22) ein Abstandhalter (24) einsetzbar ist.

8. Bettgestell nach einem der Ansprüche 1 bis 7, **dadurch gekennzeichnet, dass** die Längsträger (1) aus Aluminiumprofilen gebildet sind, an welchen an der gegen die Innenseite des Bettgestells gerichteten Seite mindestens eine erste Längsnut (33) angebracht ist, in welchen die stirnseitigen Enden der Querstreben (25) befestigbar sind, und an welchen an der Unterseite mindestens eine zweite Längsnut (34) zur Befestigung von Beinen angebracht ist.

9. Bettgestell nach Anspruch 8, **dadurch gekennzeichnet, dass** die Längsträger (1) aus zwei übereinander angeordneten Längsprofilen (2, 3) gebildet sind, wovon die untenliegenden Längsprofile (2) jeweils aus einem Stück gebildet sind, an welchen jeweils die erste Längsnut (33) und die zweite Längsnut (34) angebracht sind, und dass die oben liegenden Längsprofile (3) in Längenabschnitte unterteilt sind, die jeweils über weitere Querstreben (26) miteinander verbunden sind und entsprechend verstellbare Teile bilden.

10. Bettgestell nach Anspruch 9, **dadurch gekennzeichnet, dass** an den Längenabschnitten der oben liegenden Längsprofile (3) an den gegen die Innenseite des Bettgestells gerichteten Seiten jeweils eine dritte Längsnut (37) angebracht ist, an welchen die stirnseitigen Enden der weiteren Querstreben (26) befestigbar sind.

11. Bettgestell nach Anspruch 9 oder 10, **dadurch gekennzeichnet, dass** die verstellbaren Teile aus einem Kopfteil (27), einem Rückenauflageteil (28), einem Oberschenkelauflageteil (29) und einem Unterschenkelauflageteil (30) gebildet sind, und dass der Kopfteil (27) mit dem Rückenauflageteil (28) und der Rückenauflageteil (28) mit einem am untenliegenden Längsprofil (2) befestigten Mittelteil (31) über Gelenkmittel (32) schwenkbar verbunden ist, und dass der Unterschenkelauflageteil (30) mit dem Oberschenkelauflageteil (29) und der Oberschenkelauflageteil (29) mit dem Mittelteil (31) ebenfalls über Gelenkmittel (32) schwenkbar verbunden ist.

12. Bettgestell nach einem der Ansprüche 9 bis 11, **dadurch gekennzeichnet, dass** die untenliegenden Längsprofile (2) und die oben liegenden Längsprofile (3) jeweils eine Längswand (35, 38) umfassen, welche im wesentlichen senkrecht zur durch den Lattenrost gebildeten Fläche stehen und welche im aufeinander liegenden Zustand der untenliegenden Längsprofile (2) und der oben liegenden Längsprofile (3) einander gegenüberliegend und voneinander beabstandet angeordnet sind, so dass zwischen den entsprechenden Längswänden (35, 38) ein Zwischenraum (39) entsteht, und dass die die verstellbaren Teile verbindenden Gelenkmittel (32) in diesem Zwischenraum (39) unterbringbar sind.

13. Bettgestell nach einem der Ansprüche 9 bis 12, **dadurch gekennzeichnet, dass** die untenliegenden Längsprofile (2) und die oben liegenden Längsprofile (3) jeweils eine bezüglich der Längswand (35 bzw. 38) geneigte Längswand (36 bzw. 40) umfassen, welche im aufeinander liegenden Zustand der untenliegenden Längsprofile (2) und der oben liegenden Längsprofile (3) im wesentlichen aneinander liegend sind.

14. Bettgestell nach Anspruch 13, **dadurch gekennzeichnet, dass** die Längswand (35) und die geneigte Längswand (36) des untenliegenden Längsprofils (2) eine vorspringende Längsrippe (42) des untenliegenden Längsprofils (2) begrenzen, und dass die Längswand (38) und die geneigte Längswand (40) des oben liegenden Längsprofils (3) eine Längsrille (41) des oben liegenden Längsprofils (3) begrenzen.

15. Bettgestell nach Anspruch 13 oder 14, **dadurch gekennzeichnet, dass** in den Bereich der Längswand (35 bzw. 38) und der dazu geneigten Längswand (36 bzw. 40) der untenliegenden Längsprofile (2) oder der oben liegenden Längsprofile (3) Führungsklammern (43) einsetzbar sind, die vorzugsweise aus Kunststoff gebildet sind, und die beim Absenken der verstellbaren Teile auf die untenliegenden Längsprofile (2) als Führungen dienen.
